# EUROPÄISCHE PATENTSCHRIFT

(11) **EP 1 238 179 B1**
(45) Veröffentlichungstag und Bekanntmachung des Hinweises auf die Patenterteilung: **22.09.2004**
(21) Anmeldenummer: 00987266.4
(22) Anmeldetag: 17.11.2000
(51) Int. Cl.: E05D 5/02

(54) **BAUGRUPPE MIT EINEM BAND FÜR TÜREN, FENSTER ODER DERGLEICHEN**
SUBASSEMBLY WITH A HINGE FOR DOORS, WINDOWS OR SIMILAR
COMPOSANT DOTE D'UNE PENTURE ET DESTINE A DES PORTES, DES FENETRES OU EQUIVALENT

(30) Priorität: 15.12.1999 DE 29922023 U
(43) Veröffentlichungstag der Anmeldung: 11.09.2002
(73) Patentinhaber: Dr. Hahn GmbH & Co. KG, D-41189 Mönchengladbach (DE)
(72) Erfinder: SINSTEDEN, Claudia, 41066 Mönchengladbach (DE)
(74) Vertreter: Kluin, Jörg-Eden, Dr. Dipl.-Phys.
(86) Internationale Anmeldenummer: PCT/EP2000/011446
(87) Internationale Veröffentlichungsnummer: WO 2001/044610

(56) Entgegenhaltungen:
- DE-A- 3 346 711
- DE-U- 29 509 161

## Beschreibung

Die Erfindung bezieht sich auf eine Baugruppe nach dem Oberbegriff des Anspruchs 1 und eine entsprechende Tür, ein entsprechendes Fenster oder dergleichen nach dem Oberbegriff des Anspruchs 2.

Bei modernen Türen, Fenstern oder dergleichen, bei denen sowohl der feststehende Rahmen als auch der Flügelrahmen aus Hohlprofilen aus stranggepreßtem Aluminiumwerkstoff oder Kunststoff oder aus Kombinationen aus Metall und Kunststoff bestehen, gibt es Lösungen für die Anbringung der Bänder, bei denen deren Teile im Innern der Hohlprofile angeordnet und bei geschlossenem Flügel nicht sichtbar sind. Eine derartige Ausführungsform ist Gegenstand der gattungsbildenden EP 789 124 A2. Derartige Bandkonstruktionen werden natürlich angestrebt, weil die Bänder bei geschlossenem Flügel überhaupt nicht und auch ansonsten nur wenig ins Auge fallen und insbesondere keine störenden oder gar verletzungsträchtigen Vorsprünge bilden.

Die verdeckt liegenden Bänder sind jedoch nicht unproblematisch, weil der zur Verfügung stehende Einbauraum in der Hauptkammer des jeweiligen Hohlprofils beschränkt ist und außerdem diese Hauptkammern je nach Fabrikat des Hohlprofils in ihren Abmessungen unterschiedlich sein können.

Eine weitere Schwierigkeit ist die Einleitung der besonders bei schwereren Flügeln erheblichen Kräfte in die Hohlprofile, die wegen ihrer Dünnwandigkeit für die punktuelle Übertragung von Kräften recht ungeeignet sind.

Der Erfindung liegt die Aufgabe zugrunde, die Befestigung bei verdeckt liegenden Bändern so zu gestalten, daß die dünnwandigen Hohlprofile durch die Krafteinleitung nicht überbeansprucht werden und die Befestigung außerdem bei Hohlprofilen verschiedener Abmessungen einsetzbar ist.

Diese Aufgabe wird in einem ersten Aspekt durch die in Anspruch 1 wiedergegebene Erfindung einer Baugruppe mit einem Band und Befestigungsmitteln gelöst.

In einem zweiten Aspekt betrifft die Erfindung eine Tür, ein Fenster oder dergleichen gemäß Anspruch 2, bei der die Baugruppe eingesetzt wird und die vom Hersteller der Tür, des Fensters oder dergleichen realisiert wird.

Die Hohlprofile haben einen im Großen und Ganzen rechteckigen Querschnitt. Die Befestigungsplatten eines Hohlprofils liegen einander außenseitig zweier paralleler Seiten des Rechteckquerschnitts gegenüber und spannen gewissermaßen das Hohlprofil zwischen sich ein. Die Abstandsbüchsen sind der Ausdehnung der Hohlprofile in der Rahmenebene senkrecht zur Scharnierachse angepaßt und dienen der Abstützung der Befestigungsplatten gegeneinander, so daß die dazwischenliegenden Hohlprofile unter der Kraft der Befestigungsschrauben nicht deformiert werden können. Die Anpassung an unterschiedliche Abmessungen der Hohlprofile erfolgt über unterschiedliche Längen der Abstandsbuchsen. Die Befestigungsplatten können eine angemessene Größe aufweisen, um die über das Band im wesentlichen punktuell eingetragenen Kräfte auf eine große Fläche zu verteilen, so daß die Hohlprofile dadurch nicht lokal überbeansprucht werden.

Diese Eigenschaften der Erfindung treffen sowohl für die Baugruppe aus dem Band und den Befestigungsmitteln als auch für die damit versehene Tür, das Fenster oder dergleichen zu (Anspruch 2).

Die Erfindung umfaßt den Fall, daß nur der feststehende Rahmen oder der Flügelrahmen aus einem Hohlprofil besteht, an welchem die Befestigung mittels der Befestigungsplatten vorgenommen wird.

Der bevorzugte Ausführungsfall ist aber gemäß Anspruch 3 derjenige, bei dem sowohl der feststehende Rahmen als auch der Flügel Hohlprofile aufweisen.

Gemäß Anspruch 4 kann das Band - entsprechend der bevorzugten Ausführungsform - im Hohlprofil des feststehenden Rahmens angeordnete Halteteile für den Bandbolzen und einen von dem Bandbolzen bis zu einer Befestigung im Innern des Hohlprofils des Flügels reichenden Bandlappen umfassen.

Die Befestigungsplatten dürfen einerseits die Funktion des Bandes nicht behindern und müssen andererseits in der Lage sein, die Kräfte zu verteilen. Unter diesem Aspekt in Betracht kommende Bemessungen der Befestigungsplatten sind Gegenstand des Anspruchs 5.

Die bei geschlossenem Flügel einander unmittelbar gegenüberliegenden Befestigungsplatten weisen zweckmäßig Durchbrüche auf, durch die hindurch der jeweilige Bandlappen in das Innere des Hohlprofils eingreift (Anspruch 6).

Gemäß Anspruch 7 kann die Befestigungsplatte abgewinkelte, in das Innere des Hohlprofils eingreifende Lappen zur Lagerung des Bandbolzens aufweisen, der die zum Hohlprofil parallele Scharnierachse bildet.

Die Lappen zur Lagerung des Bandbolzens entsprechen den bei außerhalb der Hohlprofile angeordneten Bändern dem Rahmenbandteil.

Gemäß Anspruch 8 können die Lappen oberhalb und unterhalb des Bandlappens - in Richtung der Scharnierachse gesehen - vorgesehen sein.

Es ergibt sich auf diese Weise praktisch ein sogenanntes dreiteiliges oder Scharnierband, bei dem das Flügelbandteil zwischen ein Rahmenbandteil mit unterhalb und oberhalb des Flügelbandteils vorhandenen Scharnierteilen eingreift:

Im einzelnen können die Lappen Schamierlappen nach Anspruch 9 und Fixierlappen nach Anspruch 10 umfassen.

Der Bandlappen kann eine im Grundriß etwa C-förmige Gestalt gemäß Anspruch 11 aufweisen, wobei diese Gestalt für sich genommen aus der EP 789 124 A2 bekannt ist.

An der der Befestigungsplatte des Rahmenbandteils gegenüberliegenden Befestigungsplatte des Flügelrahmens kann gemäß Anspruch 12 eine Tasche ausgebildet sein, die den Befestigungsschenkel des Bandlappens spielfrei umschließt. Die konstruktive Ausbildung kann im einzelnen in der in den Ansprüchen 13 bis 15 wiedergegebenen Weise getroffen sein.

Es ist hierdurch erreicht, daß die Tasche auf möglichst einfache Weise durch ein Tiefziehteil oder durch ein Zinkdruckgußteil einstückig mit der Befestigungsplatte gebildet sein kann und die Fixierung des Befestigungsschenkels in der Tasche dennoch ohne zu große Querschnittsunterschiede der Taschenwandungen ermöglicht wird. Wenn der Bandlappen gemäß Anspruch 16 eine gegen das Befestigungsstück gerichtete Biegung, also gewissermaßen eine Querdelle aufweist, ist die Anbringung der schrägen Schrauben zur Verbindung des Bandlappens mit dem Befestigungsstück erleichtert.

Die Befestigungsschrauben sind gemäß Anspruch 17 zweckmäßig Senkkopfschrauben, die in Ansenkungen der Befestigungsplatten eingreifen, so daß keine wesentlichen Überstände zur Außenseite der Befestigungsplatten hin entstehen.

Eine wichtige Ausgestaltung der Erfindung ist Gegenstand des Anspruchs 18. Die Zweiteiligkeit der Abstandsbüchsen bzw. die dadurch gegebene Anpassungsfähigkeit ihrer Länge ermöglichen es, mit ein und derselben Baugruppe aus Befestigungsplatten und Abstandsbüchsen unterschiedliche Hohlprofile zu bewältigen, wie sie bei den Tür- und Fenstersystemen unterschiedlicher Hersteller vorkommen. Die Abstandsbüchsen können auf das jeweils erforderliche Längenmaß leicht eingestellt werden.

Derartige verstellbare Gewindebüchsen sind zur Abstützung von Hohlprofilwandungen bei der Befestigung von Bandteilen für sich genommen aus der DE 32 04 677 C2 bekannt.

Gemäß Anspruch 19 können die Abstandsbüchsen durch ihrem Außenumfang entsprechende Bohrungen der Wandungen des Hohlprofils hindurchgreifend an den Innenseiten der Befestigungsplatten anliegen. Dies erleichtert die Montage erheblich, weil die Abstandsbüchsen an einer Befestigungsplatte angeschraubt werden und alle auf einmal mit der Befestigungsplatte gehandhabt und insbesondere durch die Lochungen der Wandung des Hohlprofils hindurchgesteckt werden können, um dann auf der anderen Seite mit der dortigen Befestigungsplatte verschraubt zu werden.

Die Alternative wäre die Anlage der Endflächen der Abstandsbüchsen an der Innenseite der Wandungen des Hohlprofils, so daß dieses zwischen den Endflächen und den Befestigungsplatten eingespannt würde. Diese Ausführungsform hätte möglicherweise festigkeitsmäßige Vorteile, doch wäre die Montage erheblich erschwert, weil die Abstandsbüchsen in dem geschlossenem Hohlprofil an die jeweils richtige Stelle praktiziert werden müßten und nicht von außen durchgesteckt werden könnten.

Es empfiehlt sich gemäß Anspruch 20, daß die innere Gewindebüchse der Abstandsbüchse an dem freien Ende einen Umfangsbund von einem der äußeren Gewindebüchse entsprechenden Außendurchmesser aufweist, so daß die Lochungen in den Wandungen des Hohlprofils alle gleichen Durchmesser aufweisen können und kein radiales Spiel an den Durchtrittsstellen durch die Hohlprofile vorhanden ist.

Bei der Montage sollen gemäß Anspruch 21 die Abstandsbüchsen in ihrer Länge so eingestellt werden, daß bei angezogenen Befestigungsschrauben die Befestigungsplatten unter einer Vorspannung gegen die Wandungen des Hohlprofils anliegen, d.h. dieses gewissermaßen zwischen sich einspannen, um eine flächige Kraftübertragung zu gewährleisten.

Während bei der schon erwähnten Ausführungsform des die Tasche enthaltenden Rechteckgehäuses dieses unmittelbar mit der Befestigungsplatte verbunden sein konnte, kann nach der Ausgestaltung des Anspruchs 22 das Rechteckgehäuse in einem separaten, seinerseits mit der Befestigungsplatte verbundenen Außengehäuse verschiebbar sein, welches das Rechteckgehäuse senkrecht zur Rahmenfläche spielfrei führt, parallel zur Scharnierachse jedoch eine gewindespindelgesteuerte Verschiebung des Rechteckgehäuses zuläßt. Auf diese Weise kann eine Höheneinstellung des Flügels vorgenommen werden.

Durch die Ausgestaltung nach Anspruch 23 kann sogar eine Horizontalverstellung des Flügels im Rahmen erreicht werden.

In der Zeichnung ist ein Ausführungsbeispiel der Erfindung dargestellt.
Fig 1 zeigt eine Vorderansicht des Rahmenbereichs mit dem angedeuteten Umriß der das Band umfassenden, ganz innerhalb der Hohlprofile des feststehenden Rahmens und des Flügelrahmens angeordneten Baugruppe.
Fig. 2 zeigt einen Horizontalschnitt etwa nach der Linie II-II in Fig. 1 bei geschlossenem Flügel;
Fig 3 ist ein entsprechender Schnitt bei um 115° geöffnetem Flügel;
Fig 4 zeigt den Querschnitt des Hohlprofils 3 des feststehenden Rahmens nach Fig. 2 noch einmal ohne den Bandlappen herausgezeichnet;
Fig 5 ist eine perspektivische Ansicht des das Band enthaltenden Abschnitts des feststehenden Rahmens;
Fig 6 ist eine perspektivische Ansicht aus einer anderen Richtung des feststehenden Rahmens und des Flügelrahmens vor dem Zusammensetzen;
Fig 7 ist ein zur Flügelebene paralleler Vertikalschnitt durch den Befestigungsbereich des Bandlappens.

In Fig 1 sind Abschnitte des feststehenden Rahmens 1 und des Flügelrahmens 2 erkennbar. Die Rahmen sind durch zwei oder drei über die Höhe verteilte jeweils ein Band umfassende, als Ganzes mit 10 bezeichnete Baugruppen 10 schamierend miteinander verbunden sind. Die Teile der Baugruppen 10 finden sich ganz im Innem der die Rahmen 1,2 bildenden Hohlprofile und sind bei geschlossenem Flügel von außen oder innen nicht zu sehen.

Wie aus Fig. 2 zu sehen ist, bestehen der feststehende Rahmen 1 und der Flügelrahmen 2 jeweils aus im Großen und Ganzen rechteckigen Hohlprofilen 3,4, die in dem Ausführungsbeispiel die gleiche Tiefe senkrecht zur Rahmenebene aufweisen und so angeordnet sind, daß die äußeren und inneren Begrenzungsflächen jeweils in den gleichen Ebenen gelegen sind.

Zwischen den Rahmen 1,2 besteht ein Spalt 5, der durch die in die Tiefe gehenden einander unmittelbar gegenüberliegenden Wandungen 6,7 der Hohlprofile 3,4 begrenzt ist. Außen sind die Hohlprofile 3,4 durch zu den Wandungen 6,7 parallele Wandungen 8,9 begrenzt. Beim Öffnen des Flügels in der in Fig. 3 erkennbaren Weise öffnet sich der Spalt 5. Beim Schließen des Flügels treten Dichtungen 11,12 in Funktion, die in C-Nuten an den Spalt 5 wechselseitig übergreifenden Fortsetzungen 3' bzw. 4' der Hohlprofile 3,4 angeordnet sind.

Die Hohlprofile 3,4 enthalten Kammern 13,14, die die Teile des in Fig. 3 als Ganzes mit 20 bezeichneten Bandes aufnehmen. Das Band umfaßt einen im wesentlichen C-förmigen Bandlappen 15, der an der in Fig. 2 vorne gelegenen Spitze 15' des "C" auf dem Bandbolzen 16 schwenkbar gelagert ist, der die Scharnierachse bildet. Von der anderen Spitze 15" geht ein Befestigungsschenkel 17 aus, der plattenförmig mit ebenen Begrenzungen ausgebildet ist und parallel zur Flügelfläche in das Hohlprofil 4 des Flügelrahmens 2 eingreift. Zwischen der gemäß Fig. 1 oberen Spitze 15" des Bandlappens 15 und dem Befestigungsschenkel 17 weist der Bandlappen 15 eine gemäß Fig. 2 nach unten gerichtete Biegung bzw. Eindellung 18 auf, deren Zweck später noch erläutert wird.

Der Bandlappen 15 stellt gewissermaßen das Flügelbandteil dar, der Bandbolzen 16 mit seinen Halterungen das Rahmenbandteil.

Zur Befestigung der Bandteile 15,16 in den jeweiligen Hohlprofilen 4,3 unter möglichster Ausdehnung der Kraftübertragungsflächen dienen Befestigungsplatten 21,22 an dem Hohlprofil 3 und 23,24 an dem Hohlprofil 4. Die Befestigungsplatten sind eben und bestehen aus Stahlblech von etwa 3 mm Stärke. Sie sind schmäler als die Hohlprofile 3,4 tief sind, so daß sie also ganz innerhalb deren Tiefenerstreckung Platz haben. Sie haben eine Länge von beispielsweise dem Dreifachen der Höhe des Bandlappens 15, also beispielsweise etwa 20 cm. Die Befestigungsplatten liegen paarweise an den äußeren zur Ebene des feststehenden Rahmens bzw. des Flügelrahmens senkrechten Wandungen 6,8 bzw. 7,9 von außen an. Die Befestigungsplatte 21 liegt also von außen an der Wandung 8, die Befestigungsplatte 22 von außen an der Wandung 6, die Befestigungsplatte 23 von außen an der Wandung 7 und die Befestigungsplatte 24 von außen an der Wandung 9 an. Die Befestigungsplatten 21,22 und 23,24 sind jeweils durch Abstandsbüchsen 30 miteinander verbunden, deren Aufbau und Funktion am deutlichsten aus Fig. 4 zu erkennen ist. Die Abstandsbüchsen 30 bestehen jeweils aus zwei Gewindebüchsen 31,32, von denen die äußere 32 ein Innengewinde 32' aufweist, mit welchem sie auf ein Außengewinde 31' der inneren Gewindebüchse 31 geringeren Durchmessers koaxial aufschraubbar ist. Die innere Gewindebüchse 31 weist an ihrem freien Ende einen Umfangsbund 33 auf, dessen Außendurchmesser mit dem Außendurchmesser der äußeren Gewindebüchse 32 übereinstimmt. Die Wandungen 8,9 weisen gleichachsige Bohrungen 34,35 mit dem Außendurchmesser übereinstimmenden Durchmessers auf, durch die die Abstandsbüchse 30 mit ihren Enden hindurchgreift, so daß die Endflächen 36,37 der Abstandsbüchsen 30 von Innen gegen die Befestigungsplatten 21 bzw. 22 anliegen. Jeder Abstandsbüchse 30 sind zwei Befestigungsschrauben 40 zugeordnet, die von verschiedenen Seiten in eine innere Gewindebohrung 38 der Gewindebüchse 31 eingreifen. Mit ihren Senkköpfen sitzen die Befestigungsschrauben 40 in angesenkten Bohrungen 39 der Befestigungsplatten 21,22.

Die Abstandsbüchsen 30 werden nun so eingestellt, daß der Abstand ihrer Endflächen 36,37 etwas geringer ist als der Abstand zwischen den Außenseiten der Wandungen 8,9. Beim Anziehen der Befestigungsschrauben 40 werden dadurch die Befestigungsplatten 21,22 mit einer gewissen Vorspannung gegeneinander gezogen, die eine feste Anlage der Befestigungsplatten 21,22 an den Außenseiten der Wandungen 8,9 ergibt, das Hohlprofil aber noch nicht merklich deformiert. Wegen ihrer relativ großen Ausdehnung können auf diese Weise die Befestigungsplatten 21,22 die über das Band eingeleiteten Kräfte auf einer relativ großen Fläche auf das Hohlprofil 3 übertragen.

Es versteht sich, daß für die Funktion der Befestigungsplatten 23,24 bei dem Hohlprofil 4 das gleiche gilt.

In dem dargestellten Ausführungsbeispiel sind für jedes Paar 21,22 bzw. 23,24 von Befestigungsplatten jeweils fünf Abstandshülsen 40 vorgesehen, wie aus den Fig. 5 und 6 zu ersehen ist. Die äußeren Rechteckplatten 21 bzw. 24 sind als einfache Rechteckplatten ausgebildet. Die einander bei geschlossenem Flügel unmittelbar gegenüberliegenden Befestigungsplatten 22,23 weisen jedoch Gestaltungen zur Festlegung des Bandes 20 auf.

So besitzt die Befestigungsplatte 22 auf einer Seite etwa in der Mitte einen Rechteckausschnitt 25, durch den hindurch der Bandlappen 15 in das andere Hohlprofil 4 eingreifen kann. Oberhalb und unterhalb des Rechteckausschnittes 25 ist das Material der Befestigungsplatte 22 rechtwinklig nach hinten abgewinkelt. Die Abwinklung bildet einen Schamierlappen 26 und hat am freien Ende eine Tülle 27, die jeweils ein Ende des Bandbolzens 16 umschließt. Das zuvor in dem Rechteckausschnitt 25 vorhandene Material der Befestigungsplatte 22 ist um an den oberen bzw. unteren Begrenzungen des Ausschnitts 25 gelegene Achsen zu Fixierlappen 28 nach hinten gebogen, die Lochungen 29 für den Durchgriff des Bandbolzens 16 aufweisen (Fig. 4). Auf diese Weise ist der Bandbolzen sowohl durch die Tüllen 27 als auch durch die Fixierlappen 28 gehalten und zur Übertragung großer über den Bandlappen 15 eingeleiteter Kräfte abgestützt.

In Fig. 5 sind die Teile 21,3 und 22 auseinandergezogen dargestellt. Bei der Montage wird die Befestigungsplatte 21 mit den fünf schon daran angeschraubten Abstandshülsen 30 von hinten durch die Lochungen 35 des Hohlprofils 3 hindurchgesteckt. Die Befestigungsplatte 22 wird von vom gegen die Wandung 6 des Hohlprofils angelegt und mittels der Schrauben 40 mit den Abstandshülsen 30 verschraubt. Die Abstandshülse 30 sind vorher auf eine dem gerade vorliegenden Hohlprofil 3 entsprechende Länge eingestellt worden, so daß beim Anziehen der Befestigungsschrauben 40 die Befestigungsplatten 21,22 unter Vorspannung gegeneinandergezogen und an dem Hohlprofil 3 festgelegt werden.

Aus den Fig. 2 und 4 ist ersichtlich, daß die nach hinten gebogenen Fixierlappen 28 einen zur Achse der Bohrung 29 für den Bandbolzen 16 koaxialen Kreisausschnitt 41 aufweisen, in den nach oben und unten aus dem Bandlappen 15 vorstehende Zapfen 42 eingreifen und die zur Begrenzung des Öffnungswinkels des Flügels 2 in der Stellung nach Fig. 3 dienen.

In Fig. 6 sind der feststehende Rahmen 1 und der Flügelrahmen 2 mit montierten Befestigungsplatten 21,22 bzw. 23,24 einander in einer Position vor dem Einhängen des Flügels gegenübergestellt. Die im Außenumriß rechteckige Befestigungsplatte 23 weist einen inneren Rechteckausschnitt 43 auf, an welchem ein Rechteckgehäuse 44 gebildet ist, welches sich in das Innere des Hohlprofils 4 hineinerstreckt. In dem Rechteckgehäuse 44 ist eine Tasche 45 gebildet, in die der Befestigungsschenkel 17 des Bandlappens 15 genau hineinpaßt und die zur Aufnahme desselben bestimmt ist.

In den Fig. 2 und 3 ist das Rechteckgehäuse 44 so dargestellt, als sei es aus der Befestigungsplatte 23 tiefgezogen. Es versteht sich aber, daß das Rechteckgehäuse 44 auch auf andere Weise hergestellt sein kann, z.B. durch Formung aus Zinkdruckguß in einem Stück mit der eigentlichen Befestigungsplatte 23.

Wie besonders aus Fig. 2 und 3 zu ersehen ist, ist das Rechteckgehäuse 44 "dicker" als der Befestigungsschenkel 17 des Bandlappens 15. Der verbleibende Raum ist von einem Befestigungsstück 46 ausgefüllt, welches auf geeignete Weise in dem Rechteckgehäuse 44 befestigt ist, z.B. durch Schweißen an der Stelle 47. Der in die Tasche 45 eingeführte Befestigungsschenkel 17 ist auf diese Weise spielfrei umschlossen. Entgegen der Einführungsrichtung wird der Bandlappen 15 durch Schrauben 48 gehalten, die in gemäß Fig. 3 unter 45° schrägstehende Gewindebohrungen 49 an dem der Befestigungsplatte 23 benachbarten Ende des Befestigungsstücks 46 eingeschraubt sind. Damit die Schrauben 48 ordnungsgemäß an dem Bandlappen 15 angreifen können, weist dieser die bereits erwähnte Biegung 18 auf, die eine brauchbare Kraftübertragung sichert. Bei geschlossenem Flügel sind die Schrauben 48 von außerhalb des Flügels nicht erreichbar, so daß Einbrüche erschwert sind.

Ein wesentlicher Gesichtspunkt ist, daß die Befestigungsplatten 21,22 bzw. 23,24 an den Hohlprofilen 3,4 werkstattmäßig vormontiert werden können und auf der Baustelle nur das Einführen der zwei oder drei Bandlappen 15 in die Taschen 45 mit anschließendem Einschrauben der Schrauben 48 erforderlich ist.

In Fig. 7 ist eine weiterentwickelte Ausführungsform dargestellt, bei der Verstellmöglichkeiten des Bandes in vertikaler und horizontaler Richtung gegeben sind.

Das Rechteckgehäuse 44 nimmt auch hier den Befestigungsschenkel 17 des Bandlappens 15 auf, ist jedoch nicht unmittelbar mit der Befestigungsplatte 23 verbunden. Das Rechteckgehäuse sitzt nämlich in einem es spielfrei umschließenden Außengehäuse 50, in welchem es sich gemäß Fig. 7 nach oben und unten eine Strecke verschieben kann, die der Einstellstrecke entspricht. Senkrecht zur Zeichenebene und in der Horizontalrichtung ist jedoch das Rechteckgehäuse 44 an dem Außengehäuse 50 geführt.

Es ist in diesem Fall das Außengehäuse 50 mit der Befestigungsplatte 23 verbunden, ebenso wie jeweils ein oberhalb und unterhalb des Befestigungsstücks 46 angeordnetes Gewindestück 51. In dem in Fig. 7 oberen Gewindestück 51 sitzt eine Gewindespindel 52, bei deren Betätigung das Befestigungsstück 46 und damit das Rechteckgehäuse 44 in dem Außengehäuse 50 nach unten verschoben wird bzw. beim Zurückdrehen der Spindel 52 nach oben verschiebbar wird. Auf die Weise kommt die Vertikalverstellung zustande.

Außerdem ist im Gegensatz zu den Fig. 2 und 3 das Befestigungsstück 46 nicht in dem Rechteckgehäuse 44 festgelegt, sondern kann sich gemäß Fig. 7 horizontal verlagern, gesteuert durch eine entsprechende Betätigung einer Gewindespindel 53. Hierdurch ist eine gewisse horizontale Einstellung erreichbar.

Die Teile 21,22,23,24 mit den Abstandsbüchsen 30 und dem Bandlappen 15 bilden eine Baugruppe, die vom Beschlaghersteller den Fenster- und Türenbauem geliefert wird. Ein einziger Typ dieser Baugruppe reicht für ein breites Spektrum von Hohlprofilabmessungen aus, weil durch die Einstellbarkeit der Länge der Abstandsbüchsen eine Anpassung an unterschiedliche Horizontalabmessungen der Rahmenprofile parallel zur Rahmen- bzw. Flügelebene möglich ist. Der Tür- und Fensterhersteller bringt die erforderlichen Öffnungen und Bohrungen in den Rahmenprofilen an und baut die Teile der Baugruppe ein, die jeweils für ein Band bestimmt sind.

## Patentansprüche

1. Ein Band (20) für eine Tür, ein Fenster oder dergleichen sowie die Mittel zur Befestigung mindestens eines Bandteils (15) an einem Hohlprofil (3,4) des feststehenden Rahmens (1) oder des Flügelrahmens umfassende Baugruppe, bei der das Bandteil (15) dazu bestimmt ist, durch eine Öffnung in einer zur Rahmenebene senkrechten Wandung (6,7) eines im Querschnitt im wesentlichen rechteckigen Hohlprofils (3,4) in dessen Inneres derart einzugreifen daß das befestigte Band (20) bei geschlossenem Flügel von außen unsichtbar ist,
**dadurch gekennzeichnet,**
**daß** die Mittel zur Befestigung des Bandteils (15) folgende Teile umfassen
a) ein Paar von einander gegenüberliegenden Befestigungsplatten (21,22 bzw. 23,24), von denen eine (22,23) zur Anlage von außen an der die Öffnung aufweisenden Wandung (6,7) des Hohlprofils (3,4) und die andere zur Anlage von außen an der gegenüberliegenden Wandung (7,6) des Hohlprofils (4,3) bestimmt sind;
b) mehrere über die Fläche der Befestigungsplatten verteilte, im Innern des Hohlprofils (3,4) anordenbare zu den Befestigungsplatten (21,22 bzw 23,24) senkrechte, mit ihren beiden Enden zur Abstützung der Befestigungsplatten (21,22 bzw. 23,24) von innen gegeneinander bestimmte Abstandsbuchsen (30);
c) den Abstandsbüchsen (30) jeweils zugeordnete Befestigungsschrauben (40), die durch die Befestigungsplatten (21,22,23,24) hindurch in die Abstandsbüchsen (30) eingreifen und mittels deren die Befestigungsplatten (21,22,23,24) gegen die Endflächen (36,37) der Abstandsbüchsen ziehbar sind;
und **daß** Elemente zur Verbindung des mindestens einen Bandteils (15) mit mindestens einer der Befestigungsplatten (21,22,23,24) vorgesehen sind.

2. Tür, Fenster oder dergleichen, bei denen der feststehende Rahmen (1) oder der Flügelrahmen (2) aus einem Hohlprofil (3,4) bestehen und zur schwenkbaren Lagerung des Flügels am feststehenden Rahmen (1) mindestens ein Band (20) sowie Mittel zur Befestigung mindestens eines Bandteils (15) an dem Hohlprofil (4) vorgesehen sind und bei welchem das mindestens eine Bandteil (15) durch eine Öffnung in einer zur Rahmen- bzw. Flügelebene senkrechten Wandung (6,7) des Hohlprofils (3,4) in dessen Inneres derart eingreift, daß das Band (20) bei geschlossenem Flügel unsichtbar ist,
**dadurch gekennzeichnet,**
**daß** die Mittel zur Befestigung des Bandteils (15) folgende Teile umfassen:
a) ein Paar von einander gegenüberliegenden Befestigungsplatten (21,22 bzw. 23,24), von denen eine an der die Öffnungen aufweisenden, senkrecht zur Rahmen- bzw. Flügelebene verlaufenden Wandung (6,7) des Hohlprofils (3,4) und die andere an der gegenüberliegenden Wandung (8,9) des Hohlprofils (3,4) jeweils von außen anliegen;
b) mehrere über die Fläche der Befestigungsplatten verteilte, im Innern des Hohlprofils (3,4) angeordnete, mit ihren beiden Endflächen (36,37) die Befestigungsplatten von innen abstützende Abstandsbüchsen (30):
c) den Abstandsbüchsen (30) jeweils zugeordnete Befestigungsschrauben (40), die durch die Befestigungsplatten (21,22,23,24) hindurch in die Abstandsbüchsen (30) eingreifen und mittels deren die Befestigungsplatten (21,22,23,24) gegen die Endflächen (36,37) der Abstandsbüchsen (30) gezogen werden;
und **daß** Elemente zur Verbindung des mindestens einen Bandteils (15) mit mindestens einer (23) der Befestigungsplatten vorgesehen sind.

3. Baugruppe bzw. Tür, Fenster oder dergleichen nach Anspruch 1 oder 2, **dadurch gekennzeichnet, daß** Rahmen und Flügel in der Rahmen- bzw. Flügelebene einander parallele und benachbarte Hohlprofile (3,4) aufweisen und beide Bandteile des Bandes (20) in die bei geschlossenem Flügel einander unmittelbar gegenüberliegenden Wandungen (6,7) der Hohlprofile (3,4) eingreifen.

4. Baugruppe bzw. Tür, Fenster oder dergleichen nach einem der Ansprüche 1 bis 3, **dadurch gekennzeichnet, daß** das Band (20) im Hohlprofil (3) des feststehenden Rahmens (1) angeordnete Halteteile (27,28) für den Bandbolzen (16) und einen von dem Bandbolzen (16) bis zu einer Befestigung im Innern des Hohlprofils (4) des Flügelrahmens (2) reichenden Bandlappen (15) umfaßt.

5. Baugruppe bzw. Tür, Fenster oder dergleichen nach einem der Ansprüche 1 bis 4, **dadurch gekennzeichnet, daß** die Befestigungsplatten (21,22,23,24) eine geringere Breite als die Wandungen (6,7,8,9) des Hohlprofils (3,4), gegen die sie anliegen, und etwa zwei- bis vierfache Höhe des Bandlappens (15) sowie eine Dicke von etwa 2 bis 4 mm aufweisen.

6. Baugruppe bzw. Tür, Fenster oder dergleichen nach einem der Ansprüche 1 bis 5, **dadurch gekennzeichnet, daß** die Befestigungsplatten (22,23) Durchbrüche (25,43) aufweisen, durch die hindurch der Bandlappen (15) in das Innere der Hohlprofile (3,4) eingreifen.

7. Baugruppe bzw. Tür, Fenster oder dergleichen nach einem der Ansprüche 1 bis 6, **dadurch gekennzeichnet, daß** mindestens bei dem Hohlprofil (3) des feststehenden Rahmens (1) die Befestigungsplatte (22) abgewinkelte, in das Innere des Hohlprofils (3) eingreifende Lappen (26,27) zur Lagerung des Bandbolzens (16) aufweist, der die zur Längsrichtung des Hohlprofils (3) parallele Schamierachse bildet.

8. Baugruppe bzw. Tür, Fenster oder dergleichen nach Anspruch 7, **dadurch gekennzeichnet, daß** die Lappen (26,27) oberhalb und unterhalb des Bandlappens (15) - in Richtung der Scharnierachse gesehen - vorgesehen sind.

9. Baugruppe bzw. Tür, Fenster oder dergleichen nach Anspruch 7 oder 8, **dadurch gekennzeichnet, daß** die Lappen um eine im Bereich des vertikalen Randes der Befestigungsplatte (22) gelegene Achse in das Innere des Hohlprofils (3) abgewinkelte, den Bandbolzen (16) oberhalb und unterhalb des Bandlappens (15) um mehr als 180° umgreifende Scharnierlappen (27) umfassen.

10. Baugruppe bzw. Tür, Fenster oder dergleichen nach einem der Ansprüche 7 bis 9, **dadurch gekennzeichnet, daß** die Lappen um dicht oberhalb und unterhalb des Bandlappens (15) im Bereich der Befestigungsplatte (22) gelegene, zur Schamierachse senkrechte Achsen in das Innere des Hohlprofils (3) abgewinkelte Fixierlappen (28) umfassen, die sich zwischen den Scharnierlappen (26,27) und dem Bandlappen (15) erstrecken und jeweils eine Lochung (29) für den Durchgriff des Bandbolzens aufweisen.

11. Baugruppe bzw. Tür, Fenster oder dergleichen nach einem der Ansprüche 4 bis 10, **dadurch gekennzeichnet, daß** der Bandlappen (15) eine im Grundriß etwa C-förmige Gestalt aufweist, der Bandbolzen (16) den Bandlappen (15) an einer Spitze (15') des Querschnitts-"C" durchgreift und von der anderen Spitze (15") des "C" ein in Richtung der offenen Seite des "C" vorkragender plattenförmiger eben begrenzter Befestigungsschenkel (17) ausgeht, der in das gegenüberliegende Hohlprofil (4) eingreift.

12. Baugruppe bzw. Tür, Fenster oder dergleichen nach einem der Ansprüche 7 bis 11, **dadurch gekennzeichnet, daß** an der gegenüberliegenden Befestigungsplatte (23) des Flügelrahmens (2) eine Rechtecktasche (45) ausgebildet ist, die den Befestigungsschenkel (17) bei montiertem Flügel spielfrei umschließt.

13. Baugruppe bzw. Tür, Fenster oder dergleichen nach Anspruch 12, **dadurch gekennzeichnet, daß** an der Befestigungsplatte (23) ein in das Innere des Hohlprofils (4) eingreifendes Rechteckgehäuse (44) ausgebildet ist, dessen Wandungen an den Rändern des Durchbruchs (43) der Befestigungsplatte (23) vorgesehen sind und daß die Rechtecktasche (45) ein Teil des Rechteckgehäuses (44) ist.

14. Baugruppe bzw. Tür, Fenster oder dergleichen nach Anspruch 13, **dadurch gekennzeichnet, daß** der andere Teil der Rechtecktasche (44) durch ein Befestigungsstück (46) ausgefüllt ist, welches Mittel zur Fixierung des in die Rechtecktasche (45) eingreifenden Befestigungsschenkels (17) in dieser Position aufweist.

15. Baugruppe bzw. Tür, Fenster oder dergleichen nach Anspruch 14, **dadurch gekennzeichnet, daß** die Mittel schräge Gewindebohrungen (49) des Befestigungsstücks (46) umfassen, in die durch den Befestigungsschenkel (17) schräg hindurchgeführte Schrauben (48) eingreifen, die nur bei zumindest teilweise geöffnetem Flügel erreichbar sind.

16. Baugruppe bzw. Tür, Fenster oder dergleichen nach Anspruch 15, **dadurch gekennzeichnet, daß** zwischen der einen Spitze (15") des "C" und dem Befestigungsschenkel (17) der Bandlappen (15) eine gegen das Befestigungsstück (46) gerichtete Biegung (18) aufweist, die die Anbringung der schrägen Schrauben (48) erleichtert.

17. Baugruppe bzw. Tür, Fenster oder dergleichen nach einem der Ansprüche 1 bis 16, **dadurch gekennzeichnet, daß** die Befestigungsschrauben (40) Senkkopfschrauben sind, die in angesenkte Bohrungen (39) der Befestigungsplatten (21,22,23,24) eingreifen.

18. Baugruppe bzw. Tür, Fenster oder dergleichen nach einem der Ansprüche 1 bis 17, **dadurch gekennzeichnet, daß** die Abstandsbüchsen (40) jeweils aus zwei koaxialen ineinanderschraubbaren Gewindebüchsen (31,32) bestehen, von denen die Innere (31) das Innengewinde (38) für den Eingriff der Befestigungsschrauben (40) enthält.

19. Baugruppe bzw. Tür, Fenster oder dergleichen nach Anspruch 18, **dadurch gekennzeichnet, daß** die Abstandsbüchsen (40) durch ihrem Außenumfang entsprechende Bohrungen (34,35) der Wandungen (8,9) des Hohlprofils (3) hindurchgreifend an den Innenseiten der Befestigungsplatten (21,22 bzw. 23,24) anliegen.

20. Baugruppe bzw. Tür, Fenster oder dergleichen nach Anspruch 18 oder 19, **dadurch gekennzeichnet, daß** die innere Gewindebüchse (31) der Abstandsbüchse (30) an ihrem freien Ende einen Umfangsbund (33) von einem der äußeren Gewindebüchse (32) gleichen Außendurchmesser aufweist.

21. Baugruppe bzw. Tür, Fenster oder dergleichen nach einem der Ansprüche 18 bis 20, **dadurch gekennzeichnet, daß** die Abstandsbüchsen (30) in ihrer Länge so eingestellt sind, daß bei angezogenen Befestigungsschrauben (40) die Befestigungsplatten (21,22) bzw. (23,24) unter einer Vorspannung gegen die entsprechenden Wandungen (8,6) bzw. (7,9) der Hohlprofile (3,4) anliegen.

22. Baugruppe bzw. Tür, Fenster oder dergleichen nach einem der Ansprüche 13 bis 21, **dadurch gekennzeichnet, daß** das Rechteckgehäuse (44) in einem mit der Befestigungsplatte (23) verbundenen Außengehäuse (50) verschiebbar ist, welches das Rechteckgehäuse (44) senkrecht zur Rahmen- bzw. Flügelebene spielfrei führt, parallel zur Schamierachse jedoch eine gewindespindelgesteuerte Verschiebung des Rechteckgehäuses (44) zuläßt.

23. Baugruppe bzw. Tür, Fenster oder dergleichen nach einem der Ansprüche 12 bis 22, **dadurch gekennzeichnet, daß** das Befestigungsstück (46) in dem Rechteckgehäuse (44) senkrecht zur Schamierachse gewindespindelgesteuert verlagerbar ist.

## Claims

1. Subassembly which comprises a hinge (20) for a door, a window or the like and also the means for fastening at least one hinge part (15) on a hollow profile (3, 4) of the fixed frame (1) or of the leaf/casement frame and in the case of which the hinge part (15) is intended for engaging through an opening in a wall (6, 7), which is perpendicular to the frame plane and belongs to a cross-sectionally essentially rectangular hollow profile (3, 4), and into the interior of this hollow profile such that the fastened hinge (20), when the leaf/casement is closed, cannot be seen from the outside, **characterized in that** the means for fastening the hinge part (15) comprise the following parts:
a) a pair of mutually opposite fastening plates (21, 22 and 23, 24), of which one (22, 23) is intended for butting from the outside against the opening-containing wall (6, 7) of the hollow profile (3, 4) and the other is intended for butting from the outside against the opposite wall (7, 6) of the hollow profile (4, 3);
b) a plurality of spacer bushings (30) which are distributed over the surface of the fastening plates, can be arranged in the interior of the hollow profile (3, 4), are perpendicular to the fastening plates (21, 22 and 23, 24) and are intended for supporting the fastening plates (21, 22 and 23, 24) in relation to one another from the inside by way of their two ends;
c) fastening screws (40) which are each assigned to the space bushings (30), which engage in the spacer bushings (30) through the fastening plates (21, 22, 23, 24) and by means of which the fastening plates (21, 22, 23, 24) can be drawn against the end surfaces (36, 37) of the spacer bushings;
and **in that** elements are provided for connecting the at least one hinge part (15) to at least one of the fastening plates (21, 22, 23, 24).

2. Door, window or the like in the case of which the fixed frame (1) or the leaf/casement frame (2) comprises a hollow profile (3, 4), and at least one hinge (20) and means for fastening at least one hinge part (15) on the hollow profile (4) are provided in order to mount the leaf/casement in a pivotable manner on the fixed frame (1), and in the case of which the at least one hinge part (15) engages through an opening in a wall (6, 7), which is perpendicular to the frame and/or leaf/casement plane and belongs to the hollow profile (3, 4), and into the interior of this hollow profile such that the hinge (20), when the leaf/casement is closed, cannot be seen, **characterized in that** the means for fastening the hinge part (15) comprise the following parts:
a) a pair of mutually opposite fastening plates (21, 22 and 23, 24), of which one butts from the outside against the opening-containing wall (6, 7) of the hollow profile (3, 4), this wall running perpendicularly to the frame and/or leaf/casement plane, and the other butts from the outside against the opposite wall (8, 9) of the hollow profile (3, 4);
b) a plurality of spacer bushings (30) which are distributed over the surface of the fastening plates, are arranged in the interior of the hollow profile (3, 4) and support the fastening plates from the inside by way of their two end surfaces (36, 37);
c) fastening screws (40) which are each assigned to the spacer bushings (30), which engage in the spacer bushings (30) through the fastening plates (21, 22, 23, 24) and by means of which the fastening plates (21, 22, 23, 24) are drawn against the end surfaces (36, 37) of the spacer bushings (30);
and **in that** elements are provided for connecting the at least one hinge part (15) to at least one (23) of the fastening plates.

3. Subassembly and door, window or the like according to Claim 1 or 2, **characterized in that** the frame and leaf/casement, in the frame and/or leaf/casement plane, has mutually parallel and adjacent hollow profiles (3, 4), and the two parts of the hinge (20) engage in the walls (6, 7) of the hollow profiles (3, 4), these walls being located directly opposite one another when the leaf/casement is closed.

4. Subassembly and door, window or the like according to one of Claims 1 to 3, **characterized in that** the hinge (20) comprises retaining parts (27, 28) for the hinge pin (16), which are arranged in the hollow profile (3) of the fixed frame (1), and a hinge strap (15), which extends from the hinge pin (16) to a fastening in the interior of the hollow profile (4) of the leaf/casement frame (2).

5. Subassembly and door, window or the like according to one of Claims 1 to 4, **characterized in that** the fastening plates (21, 22, 23, 24) have a smaller width than the walls (6, 7, 8, 9) of the hollow profile (3, 4) against which they butt, and are approximately two to four times the height of the hinge strap (15) and have a thickness of approximately 2 to 4 mm.

6. Subassembly and door, window or the like according to one of Claims 1 to 5, **characterized in that** the fastening plates (22, 23) have through-passages (25, 43) through which the hinge strap (15) engages in the interior of the hollow profiles (3, 4).

7. Subassembly and door, window or the like according to one of Claims 1 to 6, **characterized in that**, at least in the case of the hollow profile (3) of the fixed frame (1), the fastening plate (22) has angled straps (26, 27) which engage in the interior of the hollow profile (3) and are intended for mounting the hinge pin (16), which forms the articulation axis parallel to the longitudinal direction of the hollow profile (3).

8. Subassembly and door, window or the like according to Claim 7, **characterized in that** in the straps (26, 27) are provided above and beneath the hinge strap (15) - as seen in the direction of the articulation axis.

9. Subassembly and door, window or the like according to Claim 7 or 8, **characterized in that** the straps comprise articulation straps (27) which are angled into the interior of the hollow profile (3), about an axis located in the region of the vertical border of the fastening plate (22), and engage through more than 180° around the hinge pin (16) above and beneath the hinge strap (15).

10. Subassembly and door, window or the like according to one of Claims 7 to 9, **characterized in that** the straps comprise fixing straps (28) which are angled into the interior of the hollow profile (3), about axes located just above and beneath the hinge strap (15) in the region of the fastening plate (22) and perpendicular to the articulation axis, and which extend between the articulation straps (26, 27) and the hinge strap (15) and which each has a perforation (29) for the through-passage of the hinge pin.

11. Subassembly and door, window or the like according to one of Claims 4 to 10, **characterized in that** the hinge strap (15) has an approximately C-shaped configuration in plan view, the hinge pin (16) engages through the hinge strap (15) at one tip (15') of the "C" cross section, and extending from the other tip (15") of the "C" is a plate-like fastening leg (17) which projects in the direction of the open side of the "C", has even boundaries and engages in the opposite hollow profile (4).

12. Subassembly and door, window or the like according to one of Claims 7 to 11, **characterized in that** a rectangular pocket (45) is formed on the opposite fastening plate (23) of the leaf/casement frame (2), this rectangular pocket enclosing the fastening leg (17) in a play-free manner when the leaf/casement is installed.

13. Subassembly and door, window or the like according to Claim 12, **characterized in that** the fastening plate (23) has formed on it a rectangular housing (44) which engages in the interior of the hollow profile (4) and the walls of which are provided at the borders of the through-passage (43) of the fastening plate (23), and **in that** the rectangular pocket (45) is part of the rectangular housing (44).

14. Subassembly and door, window or the like according to Claim 13, **characterized in that** the other part of the rectangular pocket (44) is filled by a fastening component (46) which has means for fixing the fastening leg (17), engaging in the rectangular pocket (45), in this position.

15. Subassembly and door, window or the like according to Claim 14, **characterized in that** the means comprise oblique threaded bores (49) of the fastening component (46), in which engage screws (48) which are guided obliquely through the fastening leg (17) and can only be reached when the leaf/casement is at least partially open.

16. Subassembly and door, window or the like according to Claim 15, **characterized in that**, between one tip (15') of the "C" and the fastening leg (17), the hinge strap (15) has an inflexion (18) which is directed towards the fastening component (46) and makes it easier for the oblique screws (48) to be fitted.

17. Subassembly and door, window or the like according to one of Claims 1 to 16, **characterized in that** the fastening screws (40) are countersunk-head screws which engage in countersunk bores (39) of the fastening plates (21, 22, 23, 24).

18. Subassembly and door, window or the like according to one of Claims 1 to 17, **characterized in that** the spacer bushings (40) each comprise two coaxial threaded bushings (31, 32) which can be screwed one inside the other and of which the interior (31) contains the internal thread (38) for the engagement of the fastening screws (40).

19. Subassembly and door, window or the like according to Claim 18, **characterized in that** the spacer bushings (40), engaging through bores (34, 35) of a corresponding outer circumference in the walls (8, 9) of the hollow profile (3), butt against the insides of the fastening plates (21, 22 and 23, 24).

20. Subassembly and door, window or the like according to Claim 18 or 19, **characterized in that** the inner threaded bushing (31) of the spacer bushing (30) has, at its free end, a circumferential collar (33) of an external diameter which is equal to the outer threaded bushing (32).

21. Subassembly and door, window or the like according to one of Claims 18 to 20, **characterized in that** the spacer bushings (30) are adjusted in length such that, when the fastening screws (40) are tightened, the fastening plates (21, 22) and (23, 24) butt under prestressing against the corresponding walls (8, 6) and (7, 9) of the hollow profiles (3, 4).

22. Subassembly and door, window or the like according to one of Claims 13 to 21, **characterized in that** the rectangular housing (44) can be displaced in an outer housing (50) which is connected to the fastening plate (23) and guides the rectangular housing (44) in a play-free manner perpendicularly to the frame and/or leaf/casement plane but, parallel to the articulation axis, allows threaded-spindle-controlled displacement of the rectangular housing (44).

23. Subassembly and door, window or the like according to one of Claims 12 to 22, **characterized in that** the fastening component (46) can be displaced with threaded-spindle control, in the direction perpendicular to the articulation axis, in the rectangular housing (44).

## Revendications

1. Penture (20) pour une porte, une fenêtre ou analogue, ainsi que moyens de fixation d'au moins un élément de penture (15) sur un profilé creux (3, 4) d'un ensemble comprenant le cadre fixe (1) ou le cadre du battant, dans lequel l'élément de penture (15) est destiné à s'accrocher à l'intérieur d'un profilé creux (3, 4) de section transversale sensiblement rectangulaire, à travers un orifice dans une paroi (6, 7) de ce dernier qui est perpendiculaire au plan du cadre, de façon à ce que la penture fixée (20) soit invisible de l'extérieur lorsque le battant est fermé,
**caractérisée en ce que** les moyens de fixation de l'élément de penture (15) comprennent les éléments suivants :
a) une paire de plaques de fixation qui se font face (21, 22 ou 23, 24), dont l'une (22, 23) est destinée à s'appliquer par l'extérieur sur la paroi (6, 7) du profilé creux (3, 4) munie de l'orifice et l'autre est destinée à s'appliquer par l'extérieur sur la paroi opposée (7, 6) du profilé creux (4, 3) ;
b) plusieurs douilles d'écartement (30), réparties sur la surface des plaques de fixation, pouvant être disposées à l'intérieur du profilé creux (3, 4), perpendiculaires aux plaques de fixation (21, 22 ou 23, 24), destinées à soutenir mutuellement par l'intérieur les plaques de fixation (21, 22 ou 23, 24) par l'intermédiaire de leurs deux extrémités ;
c) des vis de fixation (40) respectivement associées aux douilles d'écartement (30), qui s'accrochent dans les douilles d'écartement (30) à travers les plaques de fixation (21, 22, 23, 24) et à l'aide desquelles les plaques de fixation (21, 22, 23, 24) peuvent être tirées contre les surfaces d'extrémité (36, 37) des douilles d'écartement ;
et **en ce que** des éléments sont prévus pour relier l'élément de penture (15) qui est au moins au nombre de un avec au moins l'une des plaques de fixation (21, 22, 23, 24).

2. Porte, fenêtre ou analogue, dans lesquelles le cadre fixe (1) ou le cadre de battant (2) sont constitués d'un profilé creux (3, 4) et au moins une penture (20), ainsi que des moyens de fixation d'au moins un élément de penture (15) sur le profilé creux (4) sont prévus pour le logement pivotant du battant sur le cadre fixe (1) et dans lesquelles l'élément de penture (15) qui est au moins au nombre de un s'accroche à l'intérieur d'un profilé creux (3, 4) à travers un orifice dans une paroi (6, 7) de ce dernier qui est perpendiculaire au plan du cadre ou au plan du battant, de façon à ce que la penture (20) soit invisible lorsque le battant est fermé,
**caractérisées en ce que** les moyens de fixation de l'élément de penture (15) comprennent les éléments suivants :
a) une paire de plaques de fixation qui se font face (21, 22 ou 23, 24), dont l'une s'applique sur la paroi (6, 7) du profilé creux (3, 4) munie des orifices s'étendant perpendiculairement au plan du cadre ou du battant et l'autre s'applique sur la paroi opposée (8, 9) du profilé creux (3, 4), respectivement par l'extérieur ;
b) plusieurs douilles d'écartement (30), réparties sur la surface des plaques de fixation, disposées à l'intérieur du profilé creux (3, 4), soutenant par l'intérieur les plaques de fixation par l'intermédiaire de leurs deux surfaces d'extrémité (36, 37) ;
c) des vis de fixation (40) respectivement associées aux douilles d'écartement (30), qui s'accrochent dans les douilles d'écartement (30) à travers les plaques de fixation (21, 22, 23, 24) et à l'aide desquelles les plaques de fixation (21, 22, 23, 24) sont tirées contre les surfaces d'extrémité (36, 37) des douilles d'écartement (30) ;
et **en ce que** des éléments sont prévus pour relier l'élément de penture (15) qui est au moins au nombre de un avec au moins l'une (23) des plaques de fixation.

3. Ensemble ou porte, fenêtre ou analogue selon l'une quelconque des revendications 1 ou 2, **caractérisé en ce que**, dans le plan du cadre ou du battant, le cadre et le battant sont munis de profilés creux (3, 4) avoisinants et parallèles entre eux et **en ce que** les deux éléments de la penture (20) s'accrochent dans les parois (6, 7) des profilés creux (3, 4) qui se font directement face lorsque le battant est fermé.

4. Ensemble ou porte, fenêtre ou analogue selon l'une quelconque des revendications 1 à 3, **caractérisé en ce que** la penture (20) comprend des éléments de maintien (27, 28) pour le boulon de penture (16), disposés dans le profilé creux (3) du cadre fixe (1) et une patte de penture (15) s'étendant du boulon de penture (16) jusqu'à une fixation à l'intérieur du profilé creux (4) du cadre de battant (2).

5. Ensemble ou porte, fenêtre ou analogue selon l'une quelconque des revendications 1 à 4, **caractérisé en ce que** les plaques de fixation (21, 22, 23, 24) sont d'une largeur inférieure aux parois (6, 7, 8, 9) du profilé creux (3, 4) contre lesquelles elles s'appliquent et d'une hauteur environ du double ou du quadruple de la hauteur de la patte de penture (15) et d'une épaisseur comprise entre 2 et 4 mm.

6. Ensemble ou porte, fenêtre ou analogue selon l'une quelconque des revendications 1 à 5, **caractérisé en ce que** les plaques de fixation (22, 23) sont munies de percements (25, 43) à travers lesquels la patte de penture (15) s'accroche à l'intérieur des profilés creux (3, 4).

7. Ensemble ou porte, fenêtre ou analogue selon l'une quelconque des revendications 1 à 6, **caractérisé en ce qu'**au moins sur le profilé creux (3) du cadre fixe (1), la plaque de fixation (22) est munie de pattes (26, 27) coudées, s'accrochant à l'intérieur du profilé creux (3), pour le logement du boulon de penture (16), qui forme l'axe de charnière parallèle à la direction longitudinale du profilé creux (3).

8. Ensemble ou porte, fenêtre ou analogue selon la revendication 7, **caractérisé en ce que** les pattes (26, 27) sont prévues au-dessus et en dessous de la patte de penture (15) (vue en direction de l'axe de charnière).

9. Ensemble ou porte, fenêtre ou analogue selon l'une quelconque des revendications 7 ou 8, **caractérisé en ce qu'**autour d'un axe situé dans la zone du bord vertical de la plaque de fixation (22), les pattes comprennent des pattes de charnière (27) coudées à l'intérieur du profilé creux (3), entourant le boulon de penture (16) au-dessus et en dessous de la patte de penture (15) de plus de 180 °.

10. Ensemble ou porte, fenêtre ou analogue selon l'une quelconque des revendications 7 à 9, **caractérisé en ce qu'**autour d'axes perpendiculaires à l'axe de charnière, situés à proximité au-dessus et en dessous de la patte de penture (15) dans la zone de la plaque de fixation (22), les pattes comprennent des pattes de fixation (28) coudées à l'intérieur du profilé creux (3), qui s'étendent entre les pattes de charnière (26, 27) et la patte de penture (15) et présentent respectivement un trou (29) pour le passage du boulon de penture.

11. Ensemble ou porte, fenêtre ou analogue selon l'une quelconque des revendications 4 à 10, **caractérisé en ce que** la patte de penture (15) présente la forme approximative d'un C sur le plan horizontal, le boulon de penture (16) traverse la patte de penture (15) à une pointe (15') de la section transversale du "C" et **en ce qu'**une branche de fixation (17) en forme de plaque, délimitée à plat et saillant vers l'avant en direction du côté ouvert du "C", laquelle s'accroche dans le profilé creux opposé (4), part de l'autre pointe (15'') du "C".

12. Ensemble ou porte, fenêtre ou analogue selon l'une quelconque des revendications 7 à 11, **caractérisé en ce qu'**une poche rectangulaire (45) qui entoure la branche de fixation (17) sans jeu lorsque le battant est monté, est conçue sur la plaque de fixation opposée (23) du cadre du battant (2).

13. Ensemble ou porte, fenêtre ou analogue selon la revendication 12, **caractérisé en ce qu'**un boîtier rectangulaire (44), s'accrochant à l'intérieur du profilé creux (4), dont les parois sont prévues sur les bords du percement (43) de la plaque de fixation (23) est conçu sur la plaque de fixation (23) et **en ce que** la poche rectangulaire (45) est une partie du boîtier rectangulaire (44).

14. Ensemble ou porte, fenêtre ou analogue selon la revendication 13, **caractérisé en ce que** l'autre partie de la poche rectangulaire (44) est remplie par une pièce de fixation (46) qui est munie de moyens pour la fixation dans cette position de la branche de fixation (17) qui s'accroche dans la poche rectangulaire (45).

15. Ensemble ou porte, fenêtre ou analogue selon la revendication 14, **caractérisé en ce que** les moyens comprennent des taraudages obliques (49) de la pièce de fixation (46), dans lesquels s'accrochent des vis (48) guidées en oblique à travers la branche de fixation (17), qui ne sont accessibles que lorsque le battant est au moins partiellement ouvert.

16. Ensemble ou porte, fenêtre ou analogue selon la revendication 15, **caractérisé en ce que** la patte de penture (15) est munie entre l'une des pointes (15'') du "C" et la branche de fixation (17) de la patte de penture (15) d'une courbure (18) dirigée vers la pièce de fixation (46), qui facilite le montage des vis obliques (48).

17. Ensemble ou porte, fenêtre ou analogue selon l'une quelconque des revendications 1 à 16, **caractérisé en ce que** les vis de fixation (40) sont des vis à tête conique qui s'accrochent dans des perçages fraisés (39) dans les plaques de fixation (21, 22, 23, 24).

18. Ensemble ou porte, fenêtre ou analogue selon l'une quelconque des revendications 1 à 17, **caractérisé en ce que** les douilles d'écartement (30) sont respectivement constituées de deux douilles filetées (31, 32) pouvant être vissées l'une dans l'autre de façon coaxiale, dont la douille intérieure (31) contient le taraudage (38) pour l'insertion des vis de fixation (40).

19. Ensemble ou porte, fenêtre ou analogue selon la revendication 18, **caractérisé en ce que** les douilles d'écartement (30) s'appliquent sur les faces internes des plaques de fixation (21, 22 ou 23, 24), en traversant des perçages (34, 35) correspondant à leur périphérie extérieure ménagés dans les parois (8, 9) du profilé creux (3).

20. Ensemble ou porte, fenêtre ou analogue selon l'une quelconque des revendications 18 ou 19, **caractérisé en ce que** la douille filetée interne (31) de la douille d'écartement (30) est munie sur son extrémité libre d'une collerette périphérique (33) d'un diamètre extérieur égal à la douille filetée externe (32).

21. Ensemble ou porte, fenêtre ou analogue selon l'une quelconque des revendications 18 à 20, **caractérisé en ce que** les douilles d'écartement (30) sont réglées de façon telle dans leur longueur que, lorsque les vis de fixation (40) sont serrées, les plaques de fixation (21, 22 ou 23, 24) s'appliquent sous une précontrainte contre les parois correspondantes (8, 6) ou (7, 9) des profilés creux (3, 4).

22. Ensemble ou porte, fenêtre ou analogue selon l'une quelconque des revendications 13 à 21, **caractérisé en ce que** le boîtier rectangulaire (44) est déplaçable dans un boîtier extérieur (50) relié à la plaque de fixation (23), qui guide le boîtier rectangulaire (44) sans jeu perpendiculairement au plan du cadre ou au plan du battant, tout en admettant un déplacement du boîtier rectangulaire (44) guidé par la broche filetée parallèlement de l'axe de charnière.

23. Ensemble ou porte, fenêtre ou analogue selon l'une quelconque des revendications 12 à 22, **caractérisé en ce que** la pièce de fixation (46) est déplaçable de manière guidée par la broche filetée dans le boîtier rectangulaire (44), perpendiculairement à l'axe de charnière.
